# EUROPÄISCHE PATENTSCHRIFT

(11) **EP 1 718 828 B1**
(45) Veröffentlichungstag und Bekanntmachung des Hinweises auf die Patenterteilung: **31.03.2010**
(21) Anmeldenummer: 05715563.2
(22) Anmeldetag: 25.02.2005
(51) Int. Cl.: E05C 3/28, E05B 65/12, B60R 7/06

(54) **VERSCHLUSSEINHEIT FÜR DIE ABDECKUNG EINER ÖFFNUNG IM INNENRAUM VON FAHRZEUGEN**
LOCKING UNIT FOR THE COVER OF AN OPENING IN THE INTERIOR OF VEHICLES
UNITE DE FERMETURE SERVANT A RECOUVRIR UNE OUVERTURE MENAGEE DANS L'HABITACLE D'UN VEHICULE

(30) Priorität: 27.02.2004 DE 202004003227 U
(43) Veröffentlichungstag der Anmeldung: 08.11.2006
(73) Patentinhaber: Minda KTSN Plastic Solutions Gmbh & Co.KG, 01796 Pirna (DE)
(72) Erfinder: MÜLLER, Roland, 01458 Ottendorf-Okrilla (DE); AMBERG, Dirk, 01900 Grossröhrsdorf (DE); GROSSER, Jörg, 01129 Dresden (DE); JÄCKEL, René, 02627 Radibor (DE)
(74) Vertreter: Tragsdorf, Bodo
(86) Internationale Anmeldenummer: PCT/EP2005/002028
(87) Internationale Veröffentlichungsnummer: WO 2005/083212

(56) Entgegenhaltungen:
- EP-A- 0 385 413
- DE-A1- 10 019 587
- DE-A1- 19 517 442
- US-A- 2 409 794
- US-A- 3 630 557

## Beschreibung

Die Erfindung bezieht sich auf eine Verschlusseinheit für die Abdeckung einer Öffnung im Innenraum von Fahrzeugen, insbesondere für Handschuhkästen oder Ablagefächer.

Aus der DE 43 36 619 C1 ist ein Verschluss für einen Deckel eines Handschuhkastenfaches bekannt, der aus einem an einem plattenförmigen Trägerteil gehaltenen U-förmigen Bügel und einer mit dem Bügel zusammenwirkenden federbelasteten, schwenkbaren Drehfalle als Ver- und Entriegelungsmechanismus besteht. Die Drehfalle ist in einem Hohlraum des Deckels angeordnet und hintergreift im Verriegelungszustand einen Verbindungssteg des Bügels.

In der DE 19517 442 A1 ist ein Verschluss für die Klappe eines Handschuhkastens beschrieben, der sich an der Klappe befindet und aus einem Gehäuse besteht, in dem eine federbelastete Drehfalle an einer Wippe drehgelagert und mittels dieser Wippe schwenkbar gelagert ist. Durch die Federbelastung der Drehfalle wird auch die Wippe beaufschlagt und in eine von der Eintrittsstelle im Gehäuse entfernte Einschwenklage bewegt. Die Drehfalle besitzt als Steuermittel eine Segmentschulter und im Gehäuse eine Stütze mit Drehanschlag. Diese bewirken eine Hemmung der Bewegung der Wippe, solange, bis die Drehfalle den einfahrenden Schließsteg des Schließbügels zuverlässig ergriffen hat. Erst dann wird die Hemmung aufgehoben und die Federbelastung der Drehfalle bewegt die Wippe in die Einschwenklage, in der die Drehfalle die Schließstellung einnimmt. Durch ein Sperrelement kann dieser Zustand gesichert werden. Dieser Verschluss ist in seiner Herstellung aufwendig.

Verschlüsse für Ablagefächer im Innenraum von Fahrzeugen, insbesondere für Handschuhkästen die mit einer schwenkbaren Klappe verschlossen werden, müssen außer dem Bedienkomfort auch eine hohe Funktionssicherheit gewährleisten. Bei einem Unfall oder Crash darf es nicht dazu kommen, dass sich der Verschluss der Klappe und dadurch bedingt die Klappe selbsttätig öffnet. In dem Handschuhkastenfach abgelegte Gegenstände können mit erheblicher Beschleunigung aus dem Fach geschleudert werden, wodurch es zu einer Gefährdung und gegebenenfalls Verletzung von im Innenraum befindlichen Personen kommen kann.

Weiterhin sollen die Verschlüsse aus einer geringen Anzahl an Bauteilen bestehen, um den erforderlichen Montageaufwand gering zu halten.

In der US-A-3 630 557 ist ein Verschluss für eine Motorhaube beschrieben, bestehend aus einem mit dem die abzudeckende Öffnung begrenzenden Rahmen verbundenen Gehäuse, in dem eine federbelastete Wippe schwenkbar gelagert ist, die mit einem federbelasteten Verriegelungselement zusammenwirkt, das in seiner Schließstellung federbelasteten Verriegelungselement zusammenwirkt, das in seiner Schließstellung zusätzlich verriegelbar ist, und ein an der Motorhaube angeordnetes Schließelement hintergreift, wobei das Verriegelungselement aus zwei spiegelsymmetrisch in einer gemeisamen Drehachse gelagerten Rastelementen besteht und an jedem Rastelement eine Feder angreift.

Der Erfindung liegt die Aufgabe zugrunde, eine Verschlusseinheit für die Abdeckung einer Öffnung im Innenraum von Fahrzeugen zu schaffen, die eine hohe Funktionssicherheit gewährleistet, einen geringen Montageaufwand erfordert und kostengünstig herstellbar ist.

Erfindungsgemäß wird die Aufgabe durch die im Anspruch 1 angegebenen Merkmale gelöst. Vorteilhafte Ausgestaltungen und Weiterbildungen sind Gegenstand der Ansprüche 2 bis 10.

Als Verriegelungselement werden anstelle der an sich üblichen Drehfalle zwei bügelförmige Rastelemente eingesetzt, die spiegelsymmetrisch angeordnet, in einer gemeinsamen Drehachse in einem Gehäuse gelagert sind und aus einer scherenartigen Öffnungsstellung in eine Schließstellung bewegbar sind, in der die vorzugsweise als hakenförmige Rastschultern ausgebildeten Enden der Rastelemente das stationär angeordnete Schließeelement von zwei Seiten von oben und unten, umkrallen und in dieser Lage verriegelt werden. Erfindungsgemäß sind die Rastelemente am Gehäuse so zwangsgeführt , dass die Feder die Rastelemente synchron in eine scherenartige Öffnungsstellung bewegt.

An einem der Rastelemente greift eine Feder an, die die Rastelemente in die Öffnungsstellung bewegt. Mindestens eines der Rastelemente besitzt einen nach innen gerichteten Anschlag, der bei Inkontaktbringen mit dem Schließelement, z.B. während der Schließbewegung der Klappe eines Handschuhkasten, die miteinander gekoppelten Rastelemente entgegen der Federkraftwirkung in die Schließstellung bewegt. In dem Gehäuse, in dem die einzelnen Bauelemente der Verschlussbaugruppe montiert sind, ist eine schwenkbare Wippe angeordnet, die über die eingesetzte Druckfeder mit den beiden Rastelementen in Wirkungszusammenhang steht und eine Verriegelungsnase besitzt, die bei Erreichen der Schließstellung in eines der Rastelemente eingreift und diese in der Schließendlage arretiert.

Nach Auslösung der Öffnungsbewegung für die Klappe des Handschuhkastens über ein Betätigungselement, z.B. einen in einer Griffmulde der Klappe schwenkbar gelagerten Griff, wird die Wippe entgegen der Federwirkung in umgekehrter Richtung bewegt und dadurch die Verriegelungsnase aus der Raststellung herausbewegt. Durch die Federbelastung der Rastelemente werden diese in die Öffnungsstellung bewegt. Um einen exakten Bewegungsablauf der Rastelemente bzw. Rastbügel zu gewährleisten, befinden sich an deren Schmalseiten Führungszapfen, die in im Gehäuse angeordneten gebogenen Führungsbahnen geführt sind.

Die beiden Rastelemente sind über Zylinderstifte miteinander gekoppelt, die die gemeinsame Drehachse bilden und in vertikal ausgerichteten Langlöchern geführt sind, die deckungsgleich in gegenüberliegenden Seitenwänden des Gehäuses angeordnet sind.

Die rastbare Wippe ist als halbschalenförmiges Bauteil mit Boden und zwei gegenüberliegenden Seitenwänden ausgebildet und in einer am Boden angeordneten Drehachse im unteren Teilstück des Gehäuses schwenkbar gelagert. Die die gemeinsame Drehachse der Rastbügel bildenden Zylinderstifte sind durch die Seitenwände der Wippe hindurchgeführt. Hierzu befinden sich in den Seitenwänden der Wippe ausreichend große Öffnungen, vorzugsweise identische Langlöcher wie in den Seitenwänden des Gehäuses, um den erforderlichen Bewegungsspielraum für die Rastbügel zu gewährleisten.

Die Wippe besitzt an einer der beiden Längsseiten eine angeformte Verriegelungsnase, die während der Schließbewegung an der Außenseite des benachbarten Rastbügels anliegt und nach Beendigung der Schließbewegung der Rastelemente in eine in dem Rastelement befindliche Öffnung einrastet und dadurch die Arretierung der Rastbügel in der Endschließlage bewirkt, so lange, bis eine erneute Öffnungsbewegung ausgelöst wird.

An der anderen Längsseite der Wippe befindet sich eine hülsenförmige Aufnahme zur Befestigung des Griffes mittels eines Zylinderstiftes, auf den eine unter Vorspannung stehende Schenkelfeder aufgesetzt ist. Durch manuelle Betätigung des Griffes wird die Öffnungsbewegung der Verschlusseinheit ausgelöst.

An der Innenseite des Bodens der Wippe ist ein Zapfen angeordnet, auf den die Druckfeder aufgesteckt ist, die mit ihrem gegenüberliegendem Ende an dem Rastbügel mit dem nach innen gerichteten Anschlag angreift. Zur Befestigung der Druckfeder an dem Rastbügel ist an der Unterseite des Anschlages ebenfalls ein Zapfen angeordnet. Durch die Druckfeder wird eine Federwirkung auf die Wippe und die beiden Rastbügel ausgeübt.

Der Rastbügel mit dem nach innen gerichteten Anschlag besitzt vorzugsweise noch einen nach außen gerichteten Anschlag, der verhindern soll, dass nach Montage der Rastbügel in dem Gehäuse diese durch die Federbelastung selbsttätig wieder aus der Einbaulage herausgedrückt werden.

Das mit den Rastbügeln in Eingriff gelangende Schließelement ist als Raststempel ausgebildet. Dieser ist an einer verstellbaren Bügelaufnahme befestigt, die an dem die zu verschließenden Öffnung begrenzenden Rahmen eingesetzt ist. Der Raststempel besitzt an seiner Vorderseite zwei gegenüberliegende, symmetrisch angeordnete Schließkanten, die in Einbaulage nach oben und unten zeigen. In der Endschließlage hintergreifen die hakenförmigen Rastschultern der beiden Rastbügel die Schließkanten.

Die vorgeschlagene Verschlusseinheit gewährleistet eine hohe Funktionssicherheit auch im Falle eines Unfalls. Das Schließelement wird von zwei Seiten, von oben und unten, umkrallt und durch die in den entsprechenden Rastbügel eingreifende Verriegelungsnase der Wippe werden die Rastbügel in der Schließendlage sicher verriegelt. Ohne Betätigung des Griffes an der Klappe ist ein selbsttätiges Öffnen der Klappe ausgeschlossen.

Die Verschlusseinheit besteht aus einer Verschlussbaugruppe und dem Bügelelement mit dem Schließelement. Die Verschlussbaugruppe kann auch an dem die abzudeckende Öffnung umgrenzenden Rahmen angeordnet werden. In diesem Fall ist dann das Schließelement, gegebenenfalls zusammen mit der Bügelaufnahme, an der die Öffnung verschließenden Klappe angeordnet. Anstelle eines Griffes befindet sich an dem die Öffnung umgebenden Rahmen ein Drucktaster, über den die Öffnungsbewegung der Klappe ausgelöst wird. Durch Betätigung des Drucktasters wird die erforderliche Schwenkbewegung der Wippe zur Entriegelung der Verriegelungsnase bewirkt.

Die Verschlussbaugruppe besteht aus einer geringen Anzahl an Einzelteilen, die bis auf die beiden Federn und die Zylinderstifte aus Kunststoff im Spritzgießverfahren kostengünstig hergestellt werden können. Die Einzelteile lassen sich mit geringem Aufwand montieren. Nach der Montage der Einzelteile in dem Gehäuse wird auf dieses eine entsprechende Gehäuseabdeckung aufgeklipst. Die Verschlussbaugruppe kann als kompakte kleine Baueinheit für verschiedene zu verschließende Öffnungen im Innenraum von Fahrzeugen eingesetzt werden.

Die Erfindung wird nachstehend am Beispiel einer Verschlusseinheit für die Klappe eines Handschuhkastens im Fahrzeuginnenraum näher erläutert. In der zugehörigen Zeichnung zeigen
- Fig. 1: die Verschlussbaugruppe als Explosionsdarstellung,
- Fig. 2: die vormontierte Verschlussbaugruppe ohne Gehäuseabdeckung in perspektivischer Darstellung,
- Fig. 3: die Verschlusseinheit als Schnittdarstellung im geöffneten Zustand,
- Fig. 4: die Verschlusseinheit als Schnittdarstellung im geschlossenen Zustand und
- Fig. 5: die Bügelaufnahme mit dem Raststempel in perspektivischer Darstellung.

Die Verschlusseinheit besteht aus einer Verschlussbaugruppe 1 (Fig.1) und einem Schließelement 2. Die Verschlussbaugruppe 1 ist in der schwenkbaren Klappe für einen Handschuhkasten integriert, der im Innenraum eines Kraftfahrzeuges angeordnet ist. Das Schließelement 2 ist an einer verstellbaren Bügelaufnahme 3 (Fig. 5) befestigt, die an dem die Öffnung des Handschuhkastens begrenzenden Rahmen eingesetzt ist. Das Schließelement 2 ist als Raststempel ausgebildet, der an seiner in Richtung zur Verschlussbaugruppe 1 zeigenden Seite zwei symmetrisch angeordnete, seitlich abstehende Schließkanten 2a, 2b besitzt, die in Einbaulage nach oben und unten zeigen. In der Endschließlage hintergreifen die hakenförmigen Rastschultern 8e, 9c der beiden Rastelemente 8, 9 die Schließkanten 2a, 2b des Raststempels 2 von oben bzw. unten, wie nachfolgend noch näher erläutert wird.

Die Klappe des Handschuhkastens, die in der Zeichnung nicht dargestellt ist, ist mit einer Griffmulde ausgestattet, in der ein schwenkbarer Griff 4 zur Betätigung der Öffnungsbewegung der Klappe eingesetzt ist.

Die Verschlussbaugruppe (Fig.1) besteht aus einem Gehäuse 5, in dem eine schalenförmige Rastwippe 6 mit U-förmigen Seitenwänden 6a, 6b um eine Drehachse 6c schwenkbar gelagert ist. Hierzu ist ein die Drehachse bildender Zylinderstift 6c durch entsprechende Öffnungen im Bodenteil 6d der Rastwippe 6 und im Gehäuse 5 hindurchgesteckt, wie in Fig. 2 zu sehen ist. In den beiden U-förmigen Seitenwänden 6a und 6b der Rastwippe 6 ist deckungsgleich jeweils ein in vertikaler Richtung verlaufendes Langloch 6e angeordnet. An den zu den Seitenwänden 6a, 6b der Rastwippe 6 benachbarten Seitenwänden 5a und 5b des Gehäuses 5 befinden sich ebenfalls Langlöcher 5c, die in Einbaulage der Rastwippe 6 deckungsgleich mit den Langlöchern 6e sind.

An der einen Längsseite 6f der Rastwippe 6 befindet sich am oberen Ende eine nach außen gerichtete hülsenförmige Aufnahme 6g für einen Zylinderstift 4a, über den der in der Griffmulde der Klappe des Handschuhkastens integrierte Griff 4 mit der Rastwippe 6 verbunden ist. Auf den Zylinderstift 4a ist eine Schenkelfeder 4b unter Vorspannung aufgesteckt, die auf den Griff 4 und die Rastwippe 6 eine Federbelastung ausübt. An der anderen Längsseite 6h der Rastwippe 6 ist am oberen Ende eine nach innen vorstehende Nase 6i angeordnet. An der Innenseite des Bodens 6d der Rastwippe 6 befindet sich mittig ein Zapfen 6j zur Aufnahme einer Druckfeder 7, der in den Figuren 3 und 4 zu sehen ist.

Als Schließelemente, die sich in der Schließ- bzw. Verriegelungsstellung in Eingriff mit dem Raststempel 2 befinden, sind in dem Gehäuse 5 zwei Rastbügel, ein unterer Rastbügel 8 und ein oberer Rastbügel 9, einander gegenüberliegend, angeordnet. Die beiden Rastbügel 8 und 9 besitzen an ihren in Bodenrichtung zeigenden Enden jeweils zwei Laschen 8a, 9a mit einer Öffnung zur Aufnahme der beiden Zylinderstifte 10, die die gemeinsame Drehachse für die beiden Rastbügel 8, 9 bilden. Die beidseitig überstehenden Enden des Zylinderstiftes 10 greifen jeweils in die benachbarten Langlöcher 6e und 5c ein, die sich in den Seitenwänden der Rastwippe 6 und des Gehäuses 5 befinden (Fig. 2). Die beiden Rastbügel 8 und 9 besitzen an ihren beiden Schmalseiten jeweils einen Führungszapfen 8b, 9b, die in an den Seitenwänden 5a, 5b des Gehäuses 5 angeordnete gebogene Führungsbahnen 5d und 5e eingreifen.

Der untere Rastbügel 8 besitzt in einem definierten Abstand einen in Einbaulage nach innen gerichteten Anschlag 8c, an dessen Unterseite ein nach unten zeigender Zapfen 8d angeordnet ist. Der Zapfen 8d ist auf das nach oben zeigende Ende der Druckfeder 7 aufgesteckt. Auf die beiden miteinander gekoppelten Rastbügel 8 und 9 wird durch die Feder 7 ein Druck ausgeübt, wodurch die beiden Rastbügel 8, 9 entlang der Führungsbahnen 5d, 5e in die durch einen Pfeil "x" gekennzeichnete Richtung bewegt werden. Die entgegengesetzte Bewegungsrichtung ist mit einem Pfeil "y" gekennzeichnet. Der Bewegungsspielraum in x- und y-Richtung ist durch die Länge der Langlöcher 5c, 6e definiert. Bei Erreichen der Endlage in x-Richtung befinden sich die beiden Rastbügel 8, 9 in einer scherenartig geöffneten Stellung zur Aufnahme des Rastelementes 2 (Fig. 3). Die beiden Rastbügel 8, 9 besitzen jeweils an ihrem freien Ende eine nach innen gerichtete, hakenförmig ausgebildete Rastschulter 8e bzw. 9c (Figuren 3 und 4).

Der untere Rastbügel 8 besitzt noch gegenüberliegend zu dem inneren Anschlag 8c einen nach außen gerichteten Anschlag 8f (Figuren 3 und 4), der in eine, in der benachbarten Seitenwand des Gehäuses 5 angeordnete Öffnung eingreift, wodurch beim Einbau verhindert wird, dass der Rastbügel 8 durch die Druckfeder 7 aus dem Gehäuse 5 gedrückt wird. Die Öffnung im Gehäuse 5 ist in der Zeichnung nicht zu sehen.

Der obere Rastbügel 9 besitzt in seinem mittleren Abschnitt eine Öffnung 9d, die an ihrer unteren Seite durch eine Anlagefläche begrenzt ist. Mit Beendigung der Schließbewegung rastet die an der Längsseite 6f der federbelasteten Rastwippe 6 angebrachte Nase 6i in diese Öffnung 9d ein und bewirkt die Verriegelung der Rastbügel 8, 9 in der Schließstellung (Fig. 4).

Nach der Montage der einzelnen Bauteile der Verschlussbaugruppe 1 in dem Gehäuse 5, wie in Fig. 2 gezeigt, wird auf das Gehäuse 5 eine Gehäuseabdeckung 11 aufgesetzt, die an der in Richtung zu dem Rastelement 2 zeigenden Seite eine rechteckförmige Öffnung 11a (Fig. 1) besitzt, durch die der Öffnungswinkel der Rastelemente 8, 9 festgelegt ist.

Nachfolgend wird die Funktionsweise der Verschlusseinheit erläutert.

Im geöffneten Zustand der Klappe des Handschuhkastens befinden sich die beiden gegenüberliegenden Rastbügel 8 und 9 aufgrund der Federbelastung durch die Druckfeder 7 in einer scherenartigen Öffnungsstellung (Fig. 3) und stehen in Berührungskontakt mit dem die Öffnung 11a begrenzenden Seitenrand der Gehäuseabdeckung 11. Während der Schließbewegung der Klappe des Handschuhkastens gelangt der innenliegende Anschlag 8c des unteren Rastbügels 8 der Verschlussbaugruppe in Kontakt mit der Vorderseite des Raststempels 2. Dabei werden der untere Rastbügel 8 und gleichzeitig auch der obere Rastbügel 9 gegen den anliegenden Druck der Feder 7 in Richtung des Gehäusebodens bewegt. Aufgrund der Zwangsführung der Rastbügel 8 und 9 in den Kurvenbahnen 5d, 5e der Seitenwände 5a, 5b des Gehäuses 5 bewegen sich die Rastbügel 8, 9 synchron zur Mitte und die hakenförmig ausgebildeten Rastschultern 8e bzw. 9c der Rastbügel 8, 9 hintergreifen von zwei Seiten, von oben und unten, spiegelsymmetrisch, die Schließkanten 2a, 2b des Raststempels 2. In diesem Zustand ist der Raststempel 2 von beiden Rastbügeln 8 und 9 fest umkrallt und die Klappe des Handschuhkastens befindet sich in der geschlossenen Stellung. Der Zylinderstift 10, durch den die beiden Rastbügel 8 und 9 miteinander gekoppelt sind, befindet sich am unteren Ende der Langlöcher 5c und 6e. Die Öffnung 9d des oberen Rastbügels 9 befindet sich nunmehr in Höhe der vorstehenden Nase 6i der Rastwippe 6. Aufgrund der Federbelastung der Rastwippe 6 durch die Schenkelfeder 4b und die Druckfeder 7 wird diese um die Drehachse 6c in Uhrzeigerrichtung geschwenkt, und die Nase 6i rastet in die Öffnung 9d des Rastbügels 9 ein und verriegelt die Rastbügel 8, 9 in der Schließstellung (Fig. 4).

Die vorstehend beschriebene Verschlusseinheit gewährleistet durch die Mehrfachverriegelung ein sicheres und dauerhaftes Verschließen der Klappe des Handschuhkastens. Ein selbsttätiges Öffnen der Verschlusseinheit ist vollkommen ausgeschlossen. Auch im Falle eines Frontal- oder Auffahrcrash bleibt die Klappe verschlossen.

Ein Öffnen der Klappe des Handschuhkastens ist nur bei manueller Betätigung des Griffes 4 möglich. Zur Auslösung des Öffnungsvorganges wird der federbelastete Griff 4 betätigt und dadurch die mit diesem in Verbindung stehende Rastwippe 6 um ihre Drehachse 6c entgegen der Uhrzeigerrichtung bewegt. Dabei gelangt die Nase 6i der Rastwippe 6 außer Eingriff der Öffnung 9d des Rastbügels 9. Infolgedessen werden durch die Druckfeder 7 die Rastbügel 8 und 9 in x-Richtung bewegt und öffnen sich bedingt durch deren Führung in den vorgegebenen Führungsbahnen 5d, 5e scherenartig, wobei die Rastschultern 8e bzw. 9c der Rastbügel 8, 9 die Schließkanten 2a, 2b des Raststempels 2 freigeben und die gedämpfte Öffnungsbewegung der Klappe des Handschuhkastens erfolgen kann.

## Patentansprüche

1. Verschlusseinheit für die Abdeckung einer Öffnung im Innenraum von Fahrzeugen, bestehend aus einem mit der Abdeckung oder mit dem die abzudeckende Öffnung begrenzenden Rahmen verbindbaren Gehäuse (5), in dem eine federbelastete Wippe (6) schwenkbar gelagert ist, die mit einem federbelasteten Verriegelungselement (8, 9) zusammenwirkt, das in seiner Schließstellung zusätzlich verriegelbar ist, und ein am Rahmen der abzudeckenden Öffnung oder der Abdeckung anordenbares Schließelement (2) hintergreift, wobei das Verriegelungselement aus zwei spiegelsymmetrisch in einer gemeinsamen Drehachse (10) gelagerten Rastelementen (8, 9) besteht und an mindestens einem Rastelement (8) eine Feder (7) angreift, die Rastelemente (8, 9) am Gehäuse so zwangsgeführt sind, dass die Feder (7) die Rastelemente (8, 9) synchron in eine scherenartige Öffnungsstellung bewegt, und mindestens ein Rastelement (8) einen Anschlag (8c) besitzt, der bei Inkontaktbringen mit dem Schließelement (2) die Rastelemente (8, 9) entgegen der Federkraftwirkung synchron in die Schließstellung bewegt, in der die Rastelemente (8, 9) das Schließelement (2) von zwei Seiten umkrallen, und in der Schließstellung eine an der federbelasteten Wippe (6) angeordnete Verriegelungsnase (6i) mit einem der Rastelemente (9) verrastet und zur Auslösung der Öffnungsbewegung über ein Betätigungselement (4) die Wippe (6) entgegen der Federwirkung bewegbar ist und die Verriegelungsnase (6i) aus der Raststellung herausbewegt.

2. Verschlusseinheit nach Anspruch 1, **dadurch gekennzeichnet, dass** die Rastelemente (8, 9) an ihren Schmalseiten Führungszapfen (8b, 9b) aufweisen, die in im Gehäuse (5) angeordneten Führungsbahnen (5d, 5e) geführt sind.

3. Verschlusseinheit nach einem der Ansprüche 1 oder 2, **dadurch gekennzeichnet, dass** die Wippe (6) als halbschalenförmiges Bauteil mit Boden (6d) und zwei gegenüberliegenden Seitenwänden (6a, 6b) ausgebildet und in einer am Boden (6d) angeordneten Drehachse (6c) im unteren Teilstück des Gehäuses (5) schwenkbar gelagert ist, und an einer der Längsseiten (6h) der Halbschale die Verriegelungsnase (6i) angeordnet ist und an der anderen, gegenüberliegenden Längsseite (6f), das Betätigungselement (4) angelenkt ist.

4. Verschlusseinheit nach einem der Ansprüche 1 bis 3, **dadurch gekennzeichnet, dass** die Drehachse (10) der beiden miteinander gekoppelten Rastelemente (8, 9) in Langlöchern (5c) geführt ist, die deckungsgleich in gegenüberliegenden Seitenwänden (5a, 5b) des Gehäuses (5) angeordnet sind, und in den Seitenwänden (6a, 6b) der Wippe (6) Öffnungen (6e) angeordnet sind, die den erforderlichen Bewegungsspielraum der Drehachse (10) in den Langlöchern (5c) gewährleisten.

5. Verschlusseinheit nach einem der Ansprüche 1 bis 4, **dadurch gekennzeichnet, dass** die Rastelemente (8, 9) als Bügel ausgebildet sind, die an ihrem oberen Ende spiegelsymmetrisch, hakenförmig ausgebildete Rastschultern (8e, 9c) besitzen.

6. Verschlusseinheit nach einem der Ansprüche 1 bis 5, **dadurch gekennzeichnet, dass** der an dem einen Rastelement (8) angeordnete Anschlag (8c) nach innen gerichtet ist und an seiner Unterseite einen Zapfen (8d) besitzt, an der Innenseite des Bodens (6d) der Wippe (6) ein Zapfen (6j) angeordnet ist, wobei auf die gegenüberliegenden Zapfen (8d, 6j) die als Druckfeder (7) ausgebildete Feder aufgesteckt ist, die eine Federbelastung auf die Wippe (6) und die Rastelemente (8, 9) ausübt.

7. Verschlusseinheit nach einem der Ansprüche 1 bis 6, **dadurch gekennzeichnet, dass** das Rastelement (8), an dem die als Druckfeder (7) ausgebildete Feder angreift, einen nach außen gerichteten Anschlag (8f) besitzt, der verhindert, dass nach Montage der Rastelemente (8, 9) in dem Gehäuse (5) diese durch die Federbelastung selbsttätig aus der Einbaulage herausdrückbar sind.

8. Verschlusseinheit nach einem der Ansprüche 1 bis 7, **dadurch gekennzeichnet, dass** die Verriegelungsnase (6i) der federbelasteten Wippe (6) während der Schließbewegung der Rastelemente (8, 9), an der Außenfläche des benachbarten Rastelementes (9) anliegt und dieses Rastelement (9) eine Öffnung (9d) besitzt, in die die Verriegelungsnase (6i) nach Beendigung der Schließbewegung der Rastelemente (8, 9) einrastet und die Rastelemente (8, 9) in der Endschließlage arretiert, so lange, bis eine erneute Öffnungsbewegung ausgelöst wird.

9. Verschlusseinheit nach einem der Ansprüche 1 bis 8, **dadurch gekennzeichnet, dass** das Schließelement (2) als Raststempel ausgebildet ist, der symmetrisch zwei gegenüberliegende, seitlich abstehende Schließkanten (2a, 2b) besitzt, die die hakenförmigen Rastschultern (8e, 9c) der Rastelemente (8, 9) während der Endschließlage hintergreifen.

10. Verschlusseinheit nach Anspruch 9, **dadurch gekennzeichnet, dass** der Raststempel (2) an einer verstellbaren Bügelaufnahme (3) befestigt ist.

## Claims

1. Locking unit for the cover of an opening in the interior of vehicles, consisting of a housing (5) connectable to the cover or the frame limiting the opening to be covered, in which said housing a spring-loaded rocker (6) is mounted in a swivelling manner which interacts with a spring-loaded detent element (8, 9) additionally lockable in its closed position, and engages behind a closing element (2) that can be positioned on the frame of the opening to be covered or on the cover, wherein the locking element consisting of two mirror-symmetrical detent elements (8, 9) is mounted on a common rotational shaft (10) and a spring (7) engages with at least one detent element (8), the detent elements (8, 9) on the housing are positively driven in such a manner that the spring (7) displaces the detent elements (8, 9) synchronously into a scissor-like open position, and at least one detent element (8c) has a stop (8c), which when brought into contact with the closing element (2) displaces the detent elements (8, 9) synchronously into the closed position against the action of the spring force, in which said position the detent elements (8, 9) grip the closing element (2) from two sides and a locking hook (6i) located on the spring-loaded rocker (6) locks with one of the detent elements (9) in the closed position, and the rocker (6) can be displaced against the spring action by means of an actuating element (4) to initiate the opening displacement, with the locking hook (6i) being released from the detent position.

2. Locking unit according to claim 1 **characterised in that** the detent elements (8, 9) have on their narrow sides guide pins (8b, 9b) which are conducted in guide paths (5d, 5e) located in the housing (5).

3. Locking unit according to one of the claims 1 or 2 **characterised in that** the rocker (6) is formed as a semi-shell component with base (8d) and two opposing side walls (6a, 6b) and is mounted in a swivelling manner in a rotational shaft located on the base (6d) in the lower part of the housing (5), and the locking hook (6i) is located on one of the long sides (6h) of the semi-shell and the actuating element (4) is hinged on the other opposing long side (6f).

4. Locking unit according to one of the claims 1 to 3 **characterised in that** the rotational shaft (10) of both interconnected detent elements (8, 9) is guided in elongated holes (5c) which are located congruently in opposing side walls (5a, 5b) of the housing (5) and openings (6e) are located in the side walls (6a, 6b) of the rocker (6), said openings ensuring the required freedom of movement of the rotational shaft (10) in the elongated holes (5c).

5. Locking unit according to one of the claims 1 to 4 **characterised in that** the detent elements (8, 9) are formed as shackles which have mirror-symmetrical hook-shaped latch shoulders (8e, 9c) at their upper end.

6. Locking unit according to one of the claims 1 to 5 **characterised in that** the stop (8c) located on one of the detent elements (8) faces inwards and has a peg (8d) on its underside, a peg (6) is located on the inner side of the base (6d) of the rocker (6), wherein the spring formed as a pressure spring (7) mounted on the opposing pegs (8d, 6j) exerts a spring load on the rocker (6) and the detent elements (8, 9).

7. Locking unit according to one of the claims 1 to 8 **characterised in that** the detent element (8) with which the spring formed as a pressure spring (7) engages has a stop (8f) facing outwards which prevents the detent elements (8, 9) in the housing (5) from being pressed out automatically from their installation position by the spring load after their installation.

8. Locking unit according to one of the claims 1 to 7 **characterised in that** the locking hook (8i) of the spring-loaded rocker (8) bears against the outer surface of the adjoining detent element (9) during the closing movement of the detent elements (8, 9) and this detent element (9) has an opening (9d) in which the locking hook (6i) engages after the ending of the closing movement of the detent elements (8, 9) and arrests the detent elements (8, 9) in the final closed position until a repeated opening movement is initiated.

9. Locking unit according to one of the claims 1 to 8 **characterised in that** the closing element (2) is formed as a detent with two symmetrically opposing, laterally projecting closing edges (2a, 2b) which engage behind the hook-shaped latch shoulders (8e, 9c) of the detent elements (8, 9) during the final closed position.

10. Locking unit according to claim 9 **characterised in that** the detent (2) is attached to an adjustable shackle rest (3).

## Revendications

1. Unité de fermeture pour le recouvrement d'un orifice dans l'habitacle de véhicules, se composant d'un boîtier (5) pouvant être raccordé au recouvrement ou au cadre délimitant l'orifice à recouvrir dans lequel est logée de façon à osciller une bascule (6) montée sur ressort concourant avec un élément de verrouillage (8, 9) monté sur ressort pouvant être en outre verrouillé en position de fermeture, et un élément de fermeture (2) pouvant être disposé sur le cadre de l'orifice à recouvrir ou du recouvrement et mordant par derrière, l'élément de verrouillage se composant de deux éléments d'enclenchement (8, 9) logés avec une symétrie de miroir sur un axe de rotation commun (10) et un ressort (7) mordant sur au moins un élément d'enclenchement (8), les éléments d'enclenchement (8, 9) subissant un guidage forcé sur le boîtier de sorte que le ressort (7) déplace les éléments d'enclenchement (8, 9) de façon synchrone dans une position d'ouverture prenant la forme de cisailles, et au moins un élément d'enclenchement (8) possédant une butée (8c) qui déplace les éléments d'enclenchement (8, 9) en position de fermeture de façon synchrone en s'opposant à l'action du ressort lorsque ceux-ci sont en contact avec l'élément de fermeture (2), position de fermeture dans laquelle les éléments d'enclenchement (8, 9) entourent l'élément de fermeture (2) sur deux faces, et en position de fermeture un taquet de verrouillage (6i) disposé sur la bascule (6) montée sur ressort s'enclenchant dans l'un des éléments d'enclenchement et, pour déclencher l'ouverture par le biais d'un actionneur (4), la bascule (6) pouvant être déplacée en s'opposant à l'action du ressort et le taquet de verrouillage (6i) étant déplacé hors de la position d'enclenchement.

2. Unité de fermeture selon la revendication 1, **caractérisée en ce que** les éléments d'enclenchement (8, 9) présentent sur leurs tranches des tourillons de guidage (8b, 9b) guidés dans des glissières (5d, 5e) disposées dans le boîtier (5).

3. Unité de fermeture selon l'une des revendications 1 ou 2, **caractérisée en ce que** la bascule (6) est configurée en élément en forme de demi-coque présentant un fond (6d) et deux parois latérales (6a, 6b) situées face à face et est logée de façon à osciller dans la partie inférieure du boîtier (5) dans un axe de rotation (6c) disposé dans le fond (6d), et le taquet de verrouillage (6i) est disposé sur l'un des côtés longitudinaux (6h) de la demi-coque et l'actionneur (4) est disposé sur l'autre côté longitudinal opposé (6f).

4. Unité de fermeture selon l'une des revendications 1 à 3, **caractérisée en ce que** l'axe de rotation (10) des deux éléments d'enclenchement (8, 9) couplés l'un à l'autre est guidé dans des trous oblongs (5c) qui sont disposés de manière identique dans les parois latérales (5a, 5b) situées face à face du boîtier (5), et des orifices (6e) assurant le jeu nécessaire au déplacement de l'axe de rotation (10) dans les trous oblongs (5c) sont disposés dans les parois latérales (6a, 6b) de la bascule (6).

5. Unité de fermeture selon l'une des revendications 1 à 4, **caractérisée en ce que** les éléments d'enclenchement (8, 9) sont configurés en étrier possédant à leur extrémité supérieure des épaulements d'enclenchement (8e, 9c) disposés avec une symétrie de miroir et configurés sous forme de crochet.

6. Unité de fermeture selon l'une des revendications 1 à 5, **caractérisée en ce que** la butée (8c) disposée sur l'un des éléments d'enclenchement (8) est dirigée vers l'intérieur et possède en dessous un tourillon (8d), un tourillon (6j) est disposé sur la face interne du fond (6d) de la bascule (6), le ressort configuré en ressort de compression (7) et exerçant une sollicitation sur la bascule (6) et les éléments d'enclenchement (8, 9) étant monté sur les tourillons (8d, 6j) situés face à face.

7. Unité de fermeture selon l'une des revendications 1 à 6, **caractérisée en ce que** l'élément d'enclenchement (8) sur lequel mord le ressort configuré en ressort de compression (7) possède une butée (8f) dirigée vers l'extérieur qui empêche le ressort de presser les éléments d'enclenchement (8, 9) hors de leur logement après leur montage dans le boîtier (5).

8. Unité de fermeture selon l'une des revendications 1 à 7, **caractérisée en ce que** le taquet de verrouillage (6i) de la bascule (6) montée sur ressort se met contre la face externe de l'élément d'enclenchement adjacent (9) pendant la fermeture des éléments d'enclenchement (8, 9), et cet élément d'enclenchement (9) possède un orifice (9d) dans lequel vient s'enclencher le taquet de verrouillage (6i) au terme de la fermeture des éléments d'enclenchement (8, 9) et bloque les éléments d'enclenchement (8, 9) en position de fermeture finale jusqu'à ce qu'un nouveau mouvement d'ouverture soit déclenché.

9. Unité de fermeture selon l'une des revendications 1 à 8, **caractérisée en ce que** l'élément de fermeture (2) est configuré en tampon d'enclenchement possédant symétriquement deux arêtes de fermeture (2a, 2b) opposées, saillant latéralement, qui viennent mordre derrière les épaulements d'enclenchement (8e, 9c) en forme de crochet des éléments d'enclenchement (8, 9) pendant la position de fermeture finale.

10. Unité de fermeture selon la revendication 9, **caractérisée en ce que** le tampon d'enclenchement (2) est fixé sur un logement à étrier (3) réglable.
